# EUROPÄISCHE PATENTSCHRIFT

(11) **EP 0 038 524 B1**
(45) Veröffentlichungstag und Bekanntmachung des Hinweises auf die Patenterteilung: **07.08.1985**
(21) Anmeldenummer: 81102872.9
(22) Anmeldetag: 15.04.1981
(51) Int. Cl.: A45D 40/26

(54) **Mascara-Bürstchen und Verfahren zu seiner Herstellung**
Mascara brush and method for its production
Brosse à mascara et procédé de fabrication

(30) Priorität: 19.04.1980 DE 8010740 U; 27.09.1980 DE 8025937 U; 11.04.1981 DE 3114748
(43) Veröffentlichungstag der Anmeldung: 28.10.1981
(73) Patentinhaber: GEORG KARL GEKA-BRUSH GMBH, D-91572 Bechhofen (DE)
(72) Erfinder: Karl, Georg, D-8802 Bechhofen/Heide (DE)

## Beschreibung

Die Erfindung bezieht sich auf ein Mascara-Bürstchen mit einem Stiel und einem an seinem vorderen Ende angeordneten Auftragsteil in Form eines zentralen Trägers, von dem beabstandete, radiale Vorsprünge ausgehen, wobei die Außenfläche des Trägers und die radialen Vorsprünge zum Zurückhalten und Dosieren des flüssigen, pulvrigen oder pastösen Auftragsmittels vorgesehen sind.

Bei einem aus der deutschen Offenlegungsschrift 25 59 273 bekannt gewordenen Mascara-Bürstchen der vorstehend beschriebenen Art, sind zusätzlich zu den Auftragsvorsprüngen in den Zwischenräumen angeordnete Noppen vorgesehen, um eine verbesserte Zurückhaltung und Dosierung des Auftragsmittels zu erhalten. Derartige einzelne Vorsprünge können - wie umfangreiche, der Erfindung zugrunde liegende Untersuchungen gezeigt haben - die Zurückhaltung und Dosierung des Auftragsmittels nicht nennenswert beeinflussen. Dies gilt insbesondere für dünnflüssige Auftragsmittel, bei denen sich dieses Problem einer verbesserten Zurückhaltung im besonderen Maße stellt. Ein dünnflüssiges Auftragsmittel wird durch die vereinzelten Dome der vorstehenden Noppen nicht in wirklich nennenswertem Maß an einem zu raschen Abfließen gehindert.

Eine erhöhte Rückhaltewirkung insbesondere für dünnflüssige Auftragsmittel besitzt ein Applikator, wie er in der US-Patentschrift 2 180 533 bekannt geworden ist. Bei diesem ist derAuftragteil durch eng beabstandete zum Griffteil hin geneigt rundum laufende Scheiben gebildet. Die Zurückhaltewirkung ist dabei allerdings im wesentlichen während des Herausziehens aus dem Vorratsbehälter erhöht. Beim anschließenden üblichen Horizontalstellen des Auftragsgeräts besteht die erhebliche Gefahr, daß die relativ großen Auftragsmittel mengen zwischen zwei Scheiben seitlich herauslaufen, so daß eine erhebliche Verschmutzungsgefahr gegeben ist. Hinzu kommt noch, daß derartige beabstandete Scheiben als Auftragsorgane die Gefahr einer zu starken Dosierung mit sich bringen, was in der Praxis mindestens ebenso unerwünscht ist, wie eine zu geringe Dosierung, die ja durch mehrfachen Auftrag korrigiert werden kann im Gegensatz zu einem zu starkem Auftrag.

Der Erfindung liegt daher die Aufgabe zugrunde, ein Mascara-Bürstchen der eingangs genannten Art so auszugestalten, daß bei allen Arten von Auftragsmitteln eine einfache und wirksame Dosierung möglich ist, sowohl was die Entnahme aus dem Vorratsbehälter, als auch insbesondere die Anwendung am Körper der Benutzerin anlangt.

Zur Lösung dieser Aufgabe ist erfindungsgemäß vorgesehen, daß die radialen Vorsprünge dünne, langgestreckte Tentakel sind, und daß die Außenfläche des Trägers und die Tentakel mit Rillen oder Rippen versehen sind.

Im gegensatz zu den vorbekannten einzelnen Noppen als zuzätzliche Rückhalte- und Dosierungsorgane ermöglichen umlaufende Rillen oder Rippen eine sehr bessere Zurückhaltung, da eine solche umlaufende Rippe oder Rille ja nicht sichtlich wie ein Vorsprung umschlossen werden kann.

Hinzu kommt, daß außer der verbesserten Zurückhaltung auf der Oberfläche des Trägers dafür gesorgt ist, daß auch auf der Oberfläche der einzelnen Auftragstentakeln eine Zurückhaltung und Dosierung durch entsprechende Rippen oder Rillen vorhanden ist. Auf diese Art und Weise wird auch wirksam ein zu starkes Abfließen bei einer geänderten Orientierung des Mascara-Bürstchens im Raum erzielt.

Mit besonderem Vorteil kann in Weiterbildung der Erfindung vorgesehen sein, daß die Tentakel bzw. der Träger mit Umlaufenden Querrillen oder -rippen versehen sind. Durch diese umlaufenden Kavitäten und Hindernisse ist, worauf bereits weiter oben hingewiesen worden ist, die Gefahr ausgeschaltet, daß ein derartiges Zusatzhindernis mehr oder weniger seitlich unbehindert umflossen werden kann.

Die erfindungsgemäßen Mascara-Bürstchen lassen sich darüberhinaus sehr einfach fertigungstechnisch realisieren, was entweder in der Weise erfolgen kann, daß der Stiel mit dem Auftragsteil umspritzt ist, oder aber auch daß der Stiel mit sich auf der Außenseite eines auf ihn aufgepreßten als Rohrstück ausgebildeten Trägers aus prägenden Rillen oder Rippen versehen ist.

Schließlich liegt es auch noch im Rahmen der Erfindung, daß das Rohrstück stirnseitig geschlossen ist, wodurch insbesondere die Gefahr von Verletzungen quantitativ ausgeschaltet werden kann.

Die Erfindung soll nachstehend an einem Ausführungsbeispiel sowie anhand der Zeichnung näher erläutert werden. Dabei zeigen:
Fig. 1 eine Ansicht eines erfindungsgemäßen Mascara-Bürstchens,
Fig. 2 einen vergrößerten Längsschnitt durch den Kopf des Bürstchens, wobei links und rechts jeweils unterschiedlich ausgebildete Tentakel dargestellt sind.
Fig. 3-5 Teilschnitte entsprechend Fig. 2 durch Mascara-Bürstchen mit verschieden ausgebildeten Dosierrillen oder -rippen auf der Außenseite des Rohrstücks und
Fig. 6 eine Ansicht eines Stiels, an welchen das Rohrstück mit den Tentakeln durch Einlegen und Umspritzen in einer Spritzgießform angebracht wird.

Auf den verjüngten vorderen Abschnitt 1 des Stiels 2 ist ein im Ausführungsbeispiel nach den Fig. 1 bis 6 stirnseitig zusätzlich geschlossenes Rohrstück 3 aus Kunststoff aufgebracht, an welchem radial nach außen vorspringende Tentakel 4 angeformt sind. Diese Tentakel können, wie in Fig. 2 auf der linken Seite angedeutet, mit Längsrillen 5, oder wie es in Fig. 2 auf der rechten Seite angedeutet ist, mit Querrillen 6 versehen sein, die eine bessere und vor allem auch exaktere Dosierung des flüssigen oder pastösen Auftragsmittels erlauben. Insbesondere bei relativ dünnflüssigen Auftragsmitteln ist eine derartige zusätzliche Dosierung außerordentlich nützlich. Anstelle von Längsrillen 5 bzw. Querrillen 6 können selbstverständlich auch Längsrippen oder Querrippen an den Tentakeln vorgesehen sein. Zusätzlich zu diesen Dosierungsrillen oder -rippen der Tentakel, gegebenenfalls auch anstelle der Rippen oder Rillen der Tentakel, sollen auf der Außenseite des Rohrstückes 3 Dosierrillen oder -rippen aungeordnet sein, wie es in Form von umlaufenden Querrippen oder -rillen in den Fig. 3-5 angedeutet ist. Während die umlaufenden Querrippen bzw. Querrillen 8 bei den Anordnungen nach den Fig. 3 und 4 unmittelbar am Rohrstück 3 selbst angeformt sind, ergeben sich die Querrippen 7 bei der Anordnung nach Fig. 5 dadurch, daß das zunächst zylinderförmige Rohrstück 3 auf den Kopfabschnitt 1 des Stiels aufgepreßt wird, der mit umlaufenden Rippen 9 versehen ist, die sich also Dosierrippen 7 der Außenseite des Rohrstücks 3 bemerkbar machen.

Fig. 6 zeigt einen Stiel 2, dessen vorderer Abschnitt 1 mit in unterschiedlicher Richtung abstehenden Noppen 10 versehen ist. Die Länge der Noppen 10 entspricht der Wandstärke des durch Umspritzen aufzubringenden Rohrstücks 3, was zur Folge hat, daß die Noppen beim Einlegen in die Form sich an deren Außenwand zentrierend anlegen.

## Patentansprüche

1. Mascara-Bürstchen mit einem Stiel und einem an seinem vorderen Ende angeordneten Auftragsteil in Form eines zentralen Trägers, von dem beabstandete radiale Vorsprünge ausgehen, wobei die Außenfläche des Trägers und die radialen Vorsprünge ausgehen, wobei die Außenfläche des Trägers und die radialen Vorsprünge zum Zurückhalten und Dosieren des flüssigen, pulverigen oder pastösen Auftragsmittel vorgesehen sind, dadurch gekennzeichnet, daß die radialen Vorsprünge dünne langgestreckte Tentakel (4) sind und daß die Außenfläche des Trägers (3) und die Tentakel (4) mit Rillen (5, 6, 8) oder Rippen (7, 7') versehen sind.

2. Mascara-Bürsten nach Anspruch 1, dadurch gekennzeichnet, daß die Tentakel (4) bzw. der Träger (3) mit umlaufenden Querrillen (6, 8) oder -rippen (7, 7') versehen sind.

3. Mascara-Bürstchen nach Anspruch 1 oder 2, dadurch gekennzeichnet, daß der Stiel (1, 2) mit dem Auftragsteil umspritzt ist.

4. Mascara-Büstchen nach Anspruch 1 oder 2, dadurch gekennzeichnet, daß der Stiel (1, 2) mit sich auf der Außenseite eines auf ihn aufgepreßten als Rohrstück (3) ausgebildeten Trägers ausprägenden Rillen oder Rippen (9) versehen sind.

5. Mascara-Bürstchen nach Anspruch 4, dadurch gekennzeichnet, daß das Rohrstück (3) stirnseitig geschlossen ist.

## Revendications

1. Brosse à mascara, comportant un manche et une partie applicatrice disposée à son extrémité antérieure et ayant la forme d'un support central d'où partent des saillies radiales espacées, la surface externe du support et les saillies radiales étant prévues pour retenir et doser la substance appliquée liquide, pulvérulente ou pâteuse, caractérisée par le fait que les saillies radiales consistent en des tentacules (4) minces et allongés; et par le fait que la surface externe du support (3) et lesdits tentacules (4) sont pourvus de striures (5, 6, 8) ou de nervures (7, 7').

2. Brosse à mascara selon la revendication 1, caractérisée par le fait que les tentacules (4) ou le support (3) sont respectivement munis de striures (6, 8) ou nervures (7, 7') transversales périphériques.

3. Brosse à mascara selon la revendication 1 ou 2, caractérisée par le fait que le manche (1, 2) est moulé par injection avec la partie applicatrice.

4. Brosse à mascara selon la revendication 1 ou 2, caractérisée par le fait que le manche (1, 2) est doté de striures ou nervures (9) formant des empreintes sur la surface externe d'un support réalisé sous la forme d'une pièce tubulaire (3) et emmanché à force sur ledit manche.

5. Brosse à mascara selon la revendication 4, caractérisée par le fait que la pièce tubulaire (3) est fermée à sa face frontale.

## Claims

1. A mascara brush having a shank and an application portion in the form of a central support which is disposed at its front end from which spaced radial projections originate, the outer surface of the support and the radial projections being provided to retain and dispense the liquid, powdered or pasty medium to be applied, characterised in that the radial projections are thin elongated tentacles (4) and that the outer surface of the support (3) and the tentacles (4) are provided with grooves (5, 6, 8) or ribs (7, 7').

2. A mascara brush as claimed in Claim 1, characterised in that the tentacles (4) and/or the support (3) are provided with encircling transverse grooves (6, 8) or ribs (7, 7').

3. A mascara brush as claimed in Claim 1 or 2, characterised in that the shank (1, 2) has the application portion injection-moulded thereon.

4. A mascara brush as claimed in Claim 1 or 2, - characterised in that the shank (1, 2) is provided with grooves or ribs (9) forming impressions on the outside of a support constructed in the form of a length of tube (3) and pressed onto said shank.

5. A mascara brush as claimed in Claim 4, characterised in that the length of tube (3) is closed at the free end.
